# EUROPÄISCHE PATENTSCHRIFT

(11) **EP 1 810 805 B1**
(45) Veröffentlichungstag und Bekanntmachung des Hinweises auf die Patenterteilung: **12.03.2014**
(21) Anmeldenummer: 07001250.5
(22) Anmeldetag: 20.01.2007
(51) Int. Cl.: B27N 3/14

(54) **Verfahren und Formstation zur Bildung einer Streugutmatte im Zuge der Herstellung von Werkstoffplatten**
Method and mat forming device for the production of boards
Procédé et dispositif de formation de formation d'un mat pour de la fabrication de panneaux

(30) Priorität: 20.01.2006 DE 102006002880
(43) Veröffentlichungstag der Anmeldung: 25.07.2007
(73) Patentinhaber: Dieffenbacher GmbH Maschinen- und Anlagenbau, 75031 Eppingen (DE)
(72) Erfinder: von Haas, Gernot, Dr., 69123 Heidelberg (DE)
(74) Vertreter: Hartdegen, Anton

(56) Entgegenhaltungen:
- EP-A- 1 153 718
- DE-A1- 3 109 151
- US-A- 5 232 097
- US-A- 5 890 600

## Beschreibung

Die Erfindung bezieht sich ein Verfahren zur Bildung einer Streugutmatte aus Streugut, wobei das Streugut aus Holzfasern, Holzspänen oder dergleichen Partikeln besteht, im Zuge der Herstellung von Holzwerkstoffplatten mittels Druck und Wärme in Pressen nach dem Oberbegriff des Anspruches 1. Weiter betrifft es eine Formstation zur Durchführung des Verfahrens nach dem Oberbegriff des Patentanspruches 5.

Bei der Herstellung von Werkstoffplatten aus streufähigen Materialien wird ein Gemisch aus Partikeln oder faserigen Stoffen und einem Bindemittel zu einer Streugutmatte auf einem Form- oder Förderband gestreut, wobei die Streugutmatte anschließend einer ggf. nötigen Vorbehandlung und schließlich einer Verpressung zugeführt wird. Die Verpressung kann dabei kontinuierlich oder diskontinuierlich mittels Druck und Wärme erfolgen. Bei den üblichen Werkstoffplatten die hierbei hergestellt werden handelt es sich in der Regel um MDF-Platten, bestehend aus mitteldichten Fasern oder um OSB-Platten aus orientiert gestreuten Spänen oder Schnitzeln. Die Streuung geschieht je nach Bedarf in einer oder mehreren Lagen, wobei die Notwendigkeit für mehrere Lagen üblicherweise bei dickeren Platten auftritt. Unterschieden werden in den Streustationen zwei Streumöglichkeiten, die direkte Streuung nach dem Streugutbunker wobei mittels Leitblechen das Streugut direkt auf ein Formband geführt wird oder die indirekte Streuung über so genannte Streuwalzensysteme. Bei der indirekten Streuung fällt das aus dem Streugutbunker ausgetragene Streugut auf so genannte Streuwalzen, die das Streugut aufteilen und nötigenfalls auch klassifizieren. Die hierbei verwendeten Streuanordnungen sind in ihrer Vielfalt bereits hinreichend in der Patentliteratur beschrieben, wobei entweder eine mittige Aufgabe des Streugutes auf die Streuwalzen durchgeführt wird oder das Streugut an einem Ende der Streuwalzen aufgegeben wird. Dabei wird ein Teil der Fasern weitertransportiert während ein anderer Teil durch die Streuwalzen hindurch auf das Formband fällt. Beide Prinzipien haben sich bei einer Produktion für dickere Platten bewährt und werden mit Erfolg eingesetzt (DE 3109151A1 und EP 1153718 A1).

In der jüngeren Entwicklungsgeschichte der Werkstoffplattenproduktion hat sich ein Trend zur Dünnplattenproduktion mit hohem Produktionsdurchsatz entwickelt. Das bedeutet, dass dünnere Werkstoffplatten mit höherer Geschwindigkeit produziert werden sollen. Damit ergibt sich die Aufgabenstellung mit den bisherigen Streuvorrichtungen bzw. Streuköpfen eine Streugutmatte auf einem Formband zu bilden, die eine optimale Flächengewichtsverteilung aufweist. Selbstverständlich fallen minimale oder kleinere Streufehler bei einer Streugutmattenhöhe von 150 bis 500 mm nicht so stark ins Gewicht als Streufehler bei einer maximalen Streuguthöhe von nicht mehr als 150 mm Höhe, vorzugsweise 10 bis 120 mm. Kleinste Streufehler bei einer Streuguthöhe von nur 10 bis 120 mm Höhe können hierbei bereits fatale Auswirkungen auf das Endprodukt und eventuell sogar auf die verwendeten Pressen haben, und speziell Doppelbandpressen oder Kalanderpressen können durch Dichteüberhöhungen an ihren umlaufenden Stahlbändern schaden nehmen. Es ist bekannt, dass kleine Streufehler im Einlaufbereich von kontinuierlichen Pressen das Auftreten von so genannten Ausbläsern (explosionsartiger Transport von Streugut entgegen der Produktionsrichtung) im Einlaufbereich fördern. Derartige Ausbläser führen zu Doppelungen der Streugutmatte im Einlaufspalt, so dass bei hohem Pressdruck plötzlich doppelt so viel Gegendruck im Pressspalt entsteht, was zu Dellen im Stahlband führt. Das Stahlband wiederum ist mit seiner Oberflächengüte verantwortlich für die Oberflächenqualität der zu produzierenden Werkstoffplatten. Auch die Standfestigkeit des Stahlbandes leidet unter partiellen Aushärtungen und Verfestigungen, wobei die übliche Reparatur von Dellen nur mittels Auftragsschweißen erfolgen kann. Damit ist zwar die Oberfläche gegenüber dem Produkt wieder eben, aber die entstandenen Materialverdichtungen im Stahlband können hierbei nicht mehr zurückgenommen werden und verringern deutlich die Standzeit des Stahlbandes.

Eine Ursache für die Dichteüberhöhungen in der Streugutmatte sind Luftverwirbelungen im Bereich des herabfallenden Streugutstromes nach dem Streugutbunker. Dabei fällt das Streugut entweder auf ein Bett von Streuwalzen oder auf Leitbleche, wobei in beiden Fällen durch das rutschende oder fallende Streugut Luftverwirbelungen auftreten. Der Bereich der Luftverwirbelungen erstreckt sich in etwa im Umkreis von einem Meter von einem fallenden Streugutstrom. Die Problematik wird nicht gelöst, wenn das Streugut in diesem Bereich durch die Streuwalzen hindurch fällt, denn die bereits aufgetretenen Unregelmäßigkeiten treten quasi ebenfalls durch die Streuwalzen hindurch, was in Teilen auch für die Luftverwirbelungen gilt. Demnach entstehen partielle Streuhügel und Streutäler, die sich bei der fertigen Werkstoffplatte aufgrund der Flächengewichtsunterschiede als wolkenartige Verfärbungen mit einer Größe von etwa 30 mm Länge zeigen können. Bei einer sehr schlechten Streuverteilung kann eine derartige Verfärbung sogar bis zu 100 mm lang werden.

Bei den hier verwendeten dünnen Streugutmatten kann auch nicht durch eine oder mehrere der Streugutanlage nachträglich angeordneten Egalisierwalzen Abhilfe geschaffen werden, da der Eingriffsbereich der über der Streugutmatte angeordneten Egalisierwalzen nur im oberen Bereich der Streugutmatte gegeben ist. Auch Abhebevorrichtungen, wie zum Beispiel Rakelwalzen, die einen oberen Teil der Streugutmatte nach der Streugutanlage einfach abfräsen haben hierbei keinen ausreichenden Erfolg gezeigt, da beide Vorrichtungen bei einer dünnen Streugutmatte nur partiell auf die Streuguthöhe gesehen in den oberen Bereich der Streugutmatte eingreifen um hierbei effektiv leichte Dichteüberhöhungen ausgleichen zu können. Damit lassen sich also keine deutlich verbesserten Flächengewichtsverteilung längs und quer mehr erzielen. Ein weiterer Kritikpunkt sind die notwendigen Installationskosten für zusätzliche Maschinenanlagen und deren Steuerungs- und Regelungssysteme.

Der Erfindung liegt die Aufgabe zugrunde ein Verfahren zu schaffen, mit dem es möglich ist für die Produktion von dünnen Werkstoffplatten eine einwandfrei gestreute Streugutmatte zu generieren und die oben beschriebenen Nachteile durch Luftverwirbelungen zu vermeiden bzw. auszugleichen und eine zugehörige Formstation zur Durchführung des Verfahrens anzugeben.

Diese Aufgabe löst die Erfindung für das Verfahren nach Anspruch 1 dadurch, dass das Streugut nach dem Austragen aus dem Streugutbunker auf eine Zwischenfördervorrichtung gelangt, die das Streugut als Streugutmatte aus dem Aufgabebereich herausfördert, die Zwischenfördervorrichtung dabei aus nacheinander angeordneten Walzen besteht und die Zwischenfördervorrichtung nach Egalisierung und Homogenisierung der Streugutmatte diese auf ein endloses Förderband übergibt.

Die Lösung für eine Formstation zur Durchführung des Verfahrens besteht aus einem Streugutbunker mit einer Austragsvorrichtung für das Streugut einem Abwarfschacht und einem endlosen Förderband, wobei zur Bildung der Streugutmatte unterhalb des Abwarfschachtes eine Zwischenfördervorrichtung angeordnet ist und diese aus nacheinander parallel angeordneten Walzen besteht.

Mit einem Aufbau gemäß der Erfindung gelingt es bei der Dünnplattenproduktion eine Streugutmatte zu formen, die in ihrer Dichte und ihrer Homogenität ausreichend hohe Qualität aufweist, dass die zu produzierenden Holzwerkstoffplatten keine Mängel oder Verfärbungen aufweisen. Weiter wird das Risiko von Mattendoppelungen durch Ausbläser im Einlaufbereich vermieden, da durch den Transport auf den Walzenrollen eine möglichst dichte Packung des Streugutes in der Streugutmatte ermöglicht wird und die Streugutmatte deutlich weniger Lufteinschlüsse aufweist als eine auf einem Formband herkömmlich gestreute Streugutmatte, bei der das Streugut zwischen Streuwalzen hindurch gefallen ist.
In der Formstation mit der Zwischenfördervorrichtung aus Walzen wird die Streugutmatte ähnlich wie bei einer Vibrationsrutsche, aber dennoch viel sanfter durchgeschüttelt. Dabei ist entscheidend, dass hierbei keine Sägezahnoder Rechteckimpulse wie bei Rüttelsieben oder dergleichen in die Streugutmatte eingebracht werden, sondern bis auf die Übergabe von einer Walze auf die nächste Walze selbst sind sinusförmige Bewegungen vorherrschend. Die Streugutmatte wird demgemäß zwischen zwei Walzen nach unten in ein Walzental transportiert und anschließend wieder nach oben über den nächsten Walzenberg hinweg geführt. Dennoch reicht diese schonende Behandlung aus die Streugutmatte zu verdichten, überschüssige Luft aus der Streugutmatte zu entfernen. Damit wird die Streugutmatte homogenisiert und egalisiert, wobei eventuelle Streufehler bzw. Hügel und Täler flacher und breiter werden.
Bei zu hoher Mattenhöhe ist die Matte zu steif und die Egalisierung wirkt nur im unteren Mattenbereich, sie ist demnach für größere Streugutmattenhöhen nur bedingt geeignet oder nur in Verbindung mit den oben genannten zusätzlichen Einrichtungen nutzbar, wie einer Egalisierwalze für den oberen Streugutmattenbereich oder einer Rakelwalze oder dgl.

Während des Betriebes kann die Streugutmattenhöhe einfach durch die Umdrehungszahl der Förderwalzen eingestellt werden oder aber natürlich durch die entsprechende Austragsmenge an Streugut aus dem Streugutbunker. Die Fördergeschwindigkeit der Walzen in der Zwischenfördervorrichtung sollte im Auslaufbereich vor der Übergabe in etwa der Geschwindigkeit des nachfolgenden Förderbandes entsprechen. Im Aufgabebereich des Streugutes auf die Förderwalzen kann eine höhere Geschwindigkeit der Förderwalzen eingestellt werden als im Auslaufbereich bzw. im Übergabebereich zu dem Förderband. Damit ergibt sich eine geringere Mattenhöhe im Aufgabebereich. Wenn die Fördergeschwindigkeit auf der Zwischenfördervorrichtung deutlich größer ist als auf dem Förderband wird die Streugutmatte bei der Übergabe gestreckt, wodurch Risse entstehen können. Ist die Fördergeschwindigkeit deutlich geringer als auf dem Förderband, kann es zu Stauchrissen in der Streugutmatte auf dem Förderband kommen. Die Fördergeschwindigkeit der Matte auf dem Zwischenförderer lässt sich durch die Drehzahl der Walzen einstellen.

Ein wichtiges Merkmal in Zusammenhang mit vorliegender Erfindung ist, dass das Streugut vor der Aufgabe auf die Zwischenfördervorrichtung aufgelöst werden muss, damit einzelne lokal verdichtete Faserballen oder Leimklumpen nicht in die Streugutmatte gelangen. Die Auflösung des Fasermaterials mittels Auflösewalzen ist bereits bekannter Stand der Technik. Die Auflösewalzen können in dem Streugutbunkeraustrag oder separat zwischen dem Streugutbunkeraustrag und dem Zwischenförderer angeordnet sein.

Die Förderwalzen der Zwischenfördervorrichtung können mit Stiften (Nägel) oder mit Zähnen versehen sein. Die Stifte oder Zähne werden dabei kämmend in der Zwischenförderervorrichtung angeordnet um einen ordentlichen Transport der Streugutmatte zu gewährleisten. Das wenige durchfallende Material kann mit Blechen aufgefangen und der Wiederverwertung zugeführt werden. Im Falle eines unterhalb der Zwischenfördervorrichtung laufenden Formbandes sollte dieses noch vor Belegung mit einer Streugutmatte mechanisch abgekehrt oder pneumatisch gereinigt werden. Der Kerndurchmesser der verwendeten Förderwalzen sollte dabei nicht geringer als 90 mm sein, damit eine Durchbiegung bei 3 m Streubreite in der Mitte zwischen den Förderwalzen nicht auftreten kann und unnötig Streugut durchfällt oder die Förderwalzen aneinander schlagen. Die Stiftlänge bei Nadelwalzen kann zwischen 5 und 90 mm sein, wobei bevorzugt 10 bis 20 mm anzuwenden sind. Der Abstand der Walzen, der Kerndurchmesser sowie die Anzahl der Stifte oder Zähne über den Umfang als auch der Abstand der Zähne oder Stifte in der Breite müssen so gewählt werden, dass keine Fasern zwischen den Walzen durchfallen. Als besonders vorteilhaft hat sich ein Kerndurchmesser von 110 - 150 mm, eine lichte weite von Kern zu Kern von 10 - 50 mm und eine Stift- bzw. Zahnlänge von 7 - 20 mm erwiesen. Die Drehrichtung in dem Zwischenförderer ist bei allen Walzen fördernd einzustellen. Bei abwechselnd fördernd und nicht fördernd eingestellter Drehrichtung kann es zu einem vorzeitigen Durchfallen des Streugutes kommen. Selbstverständlich können Förderwalzen unterschiedlichen Durchmessers eingesetzt werden, wodurch die Egalisierung auf dem Zwischenförderer durch die Erhöhung des Abstandes zwischen Wellental und Wellenberg zusätzlich unterstützt wird.

Weitere vorteilhafte Maßnahmen und Ausgestaltungen des Gegenstandes der Erfindung gehen aus den Unteransprüchen und der folgenden Beschreibung mit der Zeichnung hervor.

Es zeigen:
- Figur 1: In schematischer Seitenansicht eine Formstation gemäß der Erfindung,
- Figur 2: zwei Förderwalzen im Schnitt in Seitenansicht,
- Figur 3: zwei Förderwalzen in Draufsicht und
- Figur 4: einen vergrößerten Ausschnitt der Förderwalzen mit Streugutmatte nach Figur 1.

In der Zeichnung findet sich in Figur 1 eine schematische Seitenansicht einer Formstation 1 mit dem dazugehörigen Streugutbunker 13 (schematisch) und nach geordnetem Abwurfschacht 3. Deutlich ist zu erkennen, dass im Aufgabebereich 8 das Streugut 2 auf die Förderwalzen 5 fällt und dort durch die Förderwalzen 5 in Produktionsrichtung 10 abtransportiert wird. Im Egalisierungsbereich 9 wird dabei die entstandene Streugutmatte 7 sanft auf und abbewegt. Die dabei entstehenden Wellenberge und -täler fördern die Homogenisierung und Egalisierung der Streugutmatte 7. Der Aufgabebereich 8 zusammen mit dem Egalisierungsbereich 9 kann fünf bis vierzig Förderwalzen 5 umfassen, wobei vorzugsweise sieben bis sechzehn Walzen, angeordnet sind. Etwaige aus dem Aufgabebereich ankommende fliegende Staubpartikel oder sich aus der Streugutmatte lösenden Partikel werden mit der Absaughaube 4 abgesaugt. Nach dem Egalisierungsbereich 9 wird die Streugutmatte 7 an das Förderband 6 schonend übergeben. Das horizontal angeordnete Förderband 6 fördert die Streugutmatte 7 anschließend üblicherweise durch eine Vorpresse (nicht dargestellt) und anschließend wird die Streugutmatte 7 einer kontinuierlich arbeitenden Doppelbandpresse (nicht dargestellt) oder einer Kalanderpresse (nicht dargestellt) übergeben.

Vorliegende Figur zeigt eine Formstation 1 die nur für die Dünnplattenproduktion geeignet ist. Bei Formstationen, die auch für die Dickplattenproduktion geeignet sind, wäre das Förderband 6 zugleich das Formband, da das Streugut üblicherweise wie im Stand der Technik beschrieben durch die Förderwalzen 5 durchrieseln würde. Dazu müssen die Förderwalzen 5 in Produktionsrichtung verschiebbar angeordnet sein, um den Abstand zwischen ihnen zu vergrößern. Dementsprechend wäre das Formband 6 nicht wie gezeichnet erst nach den Förderwalzen 5 angeordnet, sondern darunter und würde das durchrieselnde Streugut 2 aufnehmen. Bei einer derartigen kombinierten Formstation müssten zum Beispiel Ableitbleche (nicht dargestellt) vorgesehen sein, damit im Produktionsbetrieb für Dünnplatten die Streugutmatte 7 schonend den Höhenabstand zwischen der oberen Kante der Förderwalzen 7 und der Auflagefläche des Förderbandes 6 überwinden kann. Zu vermeiden sind hierbei Risse oder Stauchungen der Streugutmatte 7.

Im Rahmen der Erfindung sind natürlich weitere Möglichkeiten denkbar wie eine Formstation mit ein und ausfahrbaren Streu- und Förderwalzen für den Dick- und Dünnplattenproduktionsbetrieb, Möglichkeiten zur Einstellung der Winkel der Förderwalzenstrecke zum Förderband und vieles mehr.

In den Figuren 2 bis 4 sind noch weitere Einzelheiten zum erfindungsgemäßen Aufbau der Formstation 1 bzw. der Anordnung der Förderwalzen 5 dargestellt. In Figur 2 ist in Seitenansicht die kämmende Anordnung der Nadeln 11 der Förderwalzen 5 dargestellt. Natürlich können auch speziell ausgeformte Bleche für eine kämmende Wirkung angeordnet sein. Die Förderwalzen 5 der Zwischenfördervorrichtung sollten einen Kerndurchmesser 12 von 60 bis 250 mm, vorzugsweise 110 bis 150 mm, aufweisen. Figur 3 verdeutlich das Größenverhältnis zwischen Länge und Dicke der Förderwalzen 5 und die enge Anordnung der Förderwalzen 5 zueinander. Für eine ordentliche Förderung ist es notwendig, dass die Förderwalzen 5 wie in Figur 4 dargestellt gleichsinnig drehen um die Streugutmatte 7 ordentlich in Produktionsrichtung 10 fördern zu können. Hierbei ist nochmals vergrößert dargestellt, wie die Streugutmatte 7 über die Förderwalzen 5 hinweg bewegt wird und dabei einer Egalisierung und Homogenisierung, ähnlich eines Vibrationsverdichters, unterliegt.

Nicht dargestellt wurde die Möglichkeit unterschiedlich große Förderwalzen 5 zu verwenden um mittels der daraus resultierenden Höhenunterschiede im Förderungsweg den Effekt des Egalisierungsbereiche 9 zu erhöhen.

### Bezugszeichenliste:

1. Formstation
2. Streugut
3. Abwurfschacht
4. Absaughaube
5. Förderwalzen
6. Förderband
7. Streugutmatte
8. Aufgabebereich
9. Egalisierungsbereich
10. Produktionsrichtung
11. Nadeln
12. Kerndurchmesser
13. Streugutbunker

## Patentansprüche

1. Verfahren zur Bildung einer Streugutmatte aus Streugut, wobei das Streugut (2) aus Holzfasern, Holzspänen oder dergleichen Partikeln besteht, im Zuge der Herstellung von Holzwerkstoffplatten, wobei aus einem Streugutbunker (13) mit einer Austragsvorrichtung das Streugut (2) dosiert in einen Abwurfschacht (3) ausgetragen wird,
**dadurch gekennzeichnet, dass**
das Streugut (2) nach dem Austragen aus dem Streugutbunker (13) auf eine Zwischenfördervorrichtung gelangt, die das Streugut (2) als Streugutmatte (7) aus dem Aufgabebereich (8) herausfördert,
die Zwischenfördervorrichtung dabei aus nacheinander parallel zueinander angeordneten, gleichsinnig rotierenden, Förderwalzen (5) besteht und
die Zwischenfördervorrichtung nach Egalisierung und Homogenisierung der Streugutmatte (7) diese schonend auf ein endloses Förderband (6) übergibt.

2. Verfahren nach Anspruch 1, **dadurch gekennzeichnet, dass** das Streugut (2) zwischen Streugutbunker (13) und den Förderwalzen (5) der Zwischenfördervorrichtung zusätlich aufgelöst wird.

3. Verfahren nach Anspruch 1 oder 2, **dadurch gekennzeichnet, dass** die Drehzahl der Förderwalzen (5) in der Zwischenfördervorrichtung zur effektiven Förderung der Streugutmatte (7) der Geschwindigkeit des Förderbandes (6) angepasst wird.

4. Verfahren nach Anspruch 1 oder 2, **dadurch gekennzeichnet, dass** zwischen den Förderwalzen (5) der Zwischenfördervorrichtung wenig bis kein Streugut (2) durchfällt.

5. Formstation zur Bildung einer Streugutmatte aus Streugut gemäß dem Verfahren des Anspruchs 1, wobei das Streugut (2) aus Holzfasern, Holzspänen oder dergleichen Partikeln besteht, im Zuge der Herstellung von Holzwerkstoffplatten, bestehend aus einem Streugutbunker (13) mit einer Austragsvorrichtung für das Streugut (2), einem Abwurfschacht (3) und einem endlosen Förderband (6), **dadurch gekennzeichnet, dass** zur Bildung der Streugutmafte (7) im Aufgabebereich (8) unterhalb des Abwurfschachtes (3) eine Zwischenfördervorrichtung angeordnet ist, wobei die Zwischenfördervorrichtung aus nacheinander parallel angeordneten, gleichsinnig rotierenden, Förderwalzen (5) besteht und wobei das Förderband (6) in Produktionsrichtung (10) nach der Zwischenfördervorrichtung angeordnet ist.

6. Formstation nach Anspruch 5, **dadurch gekennzeichnet, dass** die Förderwalzen (5) der Zwischenfördervorrichtung je nach Notwendigkeit horizontal, abfallend oder ansteigend hintereinander angeordnet sind.

7. Formstation nach den Ansprüchen 5 bis 6, **dadurch gekennzeichnet, dass** für die Zwischenfördervorrichtung 5 bis 40 Walzen, vorzugsweise 7 bis 16 Walzen, angeordnet sind.

8. Formstation nach den Ansprüchen 5 bis 7, **dadurch gekennzeichnet, dass** an den Förderwalzen (5) der Zwischenfördervorrichtung Nadeln (11) oder speziell ausgeformte Bleche für eine kämmende Wirkung angeordnet sind.

9. Formstation nach den Ansprüchen 5 bis 8, **dadurch gekennzeichnet, dass** die Förderwalzen (5) der Zwischenfördervorrichtung einen Kerndurchmesser (12) von 60 bis 250 mm, vorzugsweise 110 bis 150 mm, aufweisen.

10. Formstation nach den Ansprüchen 5 bis 9, **dadurch gekennzeichnet, dass** zur Übergabe der Streugutmatte (7) von den Förderwalzen (5) der Zwischenfördervorrichtung auf das Förderband (6) ein Leitblech angeordnet ist.

11. Formstation nach den Ansprüchen 5 bis 10, **dadurch gekennzeichnet, dass** zwischen der Austragsvorrichtung für das Streugut (2) aus dem Streugutbunker (13) und den Förderwalzen (5) der Zwischenfördervorrichtung eine Auflösevorrichtung angeordnet ist.

12. Formstation nach Anspruch 11, **dadurch gekennzeichnet, dass** die Auflösevorrichtung in der Austragsvorrichtung des Streugutbunkers (13) integriert ist.

13. Formstation nach den Ansprüchen 11 und 12, **dadurch gekennzeichnet, dass** die Auflösevorrichtung aus Auflösewalzen besteht.

## Claims

1. A method for forming a scattered material mat from scattered material,
wherein the scattered material (2) consists of wood fibers, wood chips, or similar particles, in the course of the production of wood-based material panels, wherein the scattered material (2) is discharged in a metered manner into a drop shaft (3) from a scattered material bunker (13) having a discharge device,
**characterized in that** the scattered material (2), after the discharge from the scattered material bunker (13), reaches an intermediate conveyor device, which conveys the scattered material (2) as a scattered material mat (7) out of the delivery region (8), the intermediate conveyor device consists of conveyor rollers (5), which are successively arranged parallel to one another and rotate in the same direction, and the intermediate conveyor device, after equalizing and homogenizing the scattered material mat (7), gently transfers it to an endless conveyor belt (6).

2. The method according to Claim 1, **characterized in that** the scattered material (2) is additionally dispersed between scattered material bunker (13) and the conveyor rollers (5).

3. The method according to Claim 1 or 2, **characterized in that** the speed of the conveyor rollers (5) in the intermediate conveyor device is adapted to the velocity of the conveyor belt (6) for effective conveyance of the scattered material mat (7).

4. The method according to Claim 1 or 2, **characterized in that** little to no scattered material (2) falls through between the conveyor rollers (5) of the intermediate conveyor device.

5. A forming station for forming a scattered material mat from scattered material according to the method of Claim 1, wherein the scattered material (2) consists of wood fibers, wood chips, or similar particles, in the course of the production of wood-based material panels, consisting of a scattered material bunker (13) having a discharge device for the scattered material (2), a drop shaft (3), and an endless conveyor belt (6),
**characterized in that**, to form the scattered material mat (7), an intermediate conveyor device is arranged in the delivery region (8) below the discharge shaft (3), wherein the intermediate conveyor device consists of conveyor rollers (5), which are successively arranged parallel to one another and rotate in the same direction, and wherein the conveyor belt (6) is arranged after the intermediate conveyor device in the production direction (10).

6. The forming station according to Claim 5, **characterized in that** the conveyor rollers (5) of the intermediate conveyor device are arranged one after another horizontally, rising, or falling as needed.

7. The forming station according to Claims 5 to 6, **characterized in that** 5 to 40 rollers, preferably 7 to 16 rollers, are arranged for the intermediate conveyor device.

8. The forming station according to Claims 5 to 7, **characterized in that** needles (11) or specially shaped plates are arranged for a meshing effect on the conveyor rollers (5) of the intermediate conveyor device.

9. The forming station according to Claims 5 to 8, **characterized in that** the conveyor rollers (5) of the intermediate conveyor device have a core diameter (12) of 60 to 250 mm, preferably 110 to 150 mm.

10. The forming station according to Claims 5 to 9, **characterized in that** a guide plate is arranged for the transfer of the scattered material mat (7) from the conveyor rollers (5) of the intermediate conveyor device to the conveyor belt (6).

11. The forming station according to Claims 5 to 10, **characterized in that** a dispersing device is arranged between the discharge device for the scattered material (2) from the scattered material bunker (13) and the conveyor rollers (5) of the intermediate conveyor device.

12. The forming station according to Claim 11, **characterized in that** the dispersing device is integrated in the discharge device of the scattered material bunker (13).

13. The forming station according to Claims 11 and 12, **characterized in that** the dispersing device consists of dispersing rollers.

## Revendications

1. Procédé pour la formation d'un tapis de matière dispersée, laquelle matière dispersée (2) se compose de fibres de bois, de copeaux de bois ou de particules similaires, au cours de la fabrication de panneaux de matériau à base de bois, dans lequel la matière dispersée (2) est extraite d'une trémie à matière dispersée (13) d'une manière dosée avec un dispositif d'extraction vers une gaine d'éjection (3),
**caractérisé en ce que**
après avoir été extraite de la trémie à matière dispersée (13), la matière dispersée (2) parvient sur un dispositif de transport intermédiaire qui transporte la matière dispersée (2) hors de la zone de dépose (8) sous la forme d'un tapis de matière dispersée (7),
le dispositif de transport intermédiaire se compose de rouleaux de transport (5) disposés parallèlement les uns aux autres et tournant en sens inverse les uns des autres et
le dispositif de transport intermédiaire, après avoir égalisé et homogénéisé le tapis de matière dispersée (7), dépose celui-ci en douceur sur une bande convoyeuse sans fin (6).

2. Procédé selon la revendication 1, **caractérisé en ce que** la matière dispersée (2) est en outre décompactée entre la trémie à matière dispersée (13) et les rouleaux de transport (5) du dispositif de transport intermédiaire.

3. Dispositif selon l'une des revendications 1 ou 2, **caractérisé en ce que** la vitesse de rotation des rouleaux de transport (5) dans le dispositif de transport intermédiaire est adapté à la vitesse de la bande convoyeuse (6) en vue d'un transport efficace du tapis de matière dispersée (7).

4. Procédé selon la revendication 1 ou 2, **caractérisé en ce qu'**il tombe peu ou pas de matière dispersée (2) entre les rouleaux de transport (5) du dispositif de transport intermédiaire.

5. Poste de mise en forme pour la formation d'un tapis de matière dispersée selon le procédé de la revendication 1, laquelle matière dispersée (2) se compose de fibres de bois, de copeaux de bois ou de particules similaires, au cours de la fabrication de panneaux de matériau à base de bois, composé d'une trémie à matière dispersée (13) avec un dispositif d'extraction pour la matière dispersée (2), une gaine d'éjection (3) et une bande convoyeuse sans fin (6), **caractérisé en ce que** pour former le tapis de matière dispersée (7), un dispositif de transport intermédiaire est disposé dans la zone de dépose (8) en dessous de la gaine d'éjection (3), le dispositif de transport intermédiaire étant composé de rouleaux de transport (5) disposés parallèlement les uns aux autres et tournant en sens inverse les uns des autres et la bande convoyeuse (6) étant disposée après le dispositif de transport intermédiaire dans le sens de production (10).

6. Poste de mise en forme selon la revendication 5, **caractérisé en ce que** les rouleaux de transport (5) du dispositif de transport intermédiaire sont disposés les uns derrière les autres selon une disposition horizontale, descendante ou ascendante, en fonction des besoins.

7. Poste de mise en forme selon les revendications 5 à 6, **caractérisé en ce qu'**il est prévu pour le dispositif de transport intermédiaire entre 5 et 40 rouleaux, de préférence entre 7 et 16 rouleaux.

8. Poste de mise en forme selon les revendications 5 à 7, **caractérisé en ce que** des aiguilles (11) ou des tôles spécialement mises en forme sont disposées sur les rouleaux de transport (5) du dispositif de transport intermédiaire pour produire un effet de peignage.

9. Poste de mise en forme selon les revendications 5 à 8, **caractérisé en ce que** les rouleaux de transport (5) du dispositif de transport intermédiaire ont un diamètre de coeur (12) de 60 à 250 mm, de préférence de 110 à 150 mm.

10. Poste de mise en forme selon les revendications 5 à 9, **caractérisé en ce qu'**une tôle de guidage est disposée pour le transfert du tapis de matière dispersée (7) des rouleaux de transport (5) du dispositif de transport intermédiaire sur la bande convoyeuse (6).

11. Poste de mise en forme selon les revendications 5 à 10, **caractérisé en ce qu'**un dispositif de décompactage est disposé entre le dispositif d'extraction de la matière dispersée (2) hors de la trémie à matière dispersée (13) et les rouleaux de transport (5) du dispositif de transport intermédiaire.

12. Poste de mise en forme selon la revendication 11, **caractérisé en ce que** le dispositif de décompactage est intégré dans le dispositif d'extraction de la trémie à matière dispersée (13).

13. Poste de mise en forme selon les revendications 11 et 12, **caractérisé en ce que** le dispositif de décompactage se compose de rouleaux de décompactage.
